# EUROPÄISCHE PATENTSCHRIFT

(11) **EP 2 562 120 B1**
(45) Veröffentlichungstag und Bekanntmachung des Hinweises auf die Patenterteilung: **07.03.2018**
(21) Anmeldenummer: 12006029.8
(22) Anmeldetag: 23.08.2012
(51) Int. Cl.: B66B 7/02

(54) **Vorrichtung zur Halterung von Führungsschienen für Personen- und Lastenaufzüge**
Device for holding guidance rails for passenger and goods lifts
Dispositif de fixation de rails de guidage pour monte-charge ou ascenseur pour personnes

(30) Priorität: 26.08.2011 DE 102011111297
(43) Veröffentlichungstag der Anmeldung: 27.02.2013
(73) Patentinhaber: OSMA-Aufzüge Albert Schenk GmbH & Co. KG, 49084 Osnabrück (DE)
(72) Erfinder: Müller, Manfred, 49205 Hasbergen (DE)
(74) Vertreter: Weeg, Thomas

(56) Entgegenhaltungen:
- EP-A1- 1 491 483
- WO-A1-98/03802
- JP-A- 11 236 176
- JP-A- 11 255 449
- NL-A- 7 712 756
- SU-A1- 918 235

## Beschreibung

Die Erfindung bezieht sich auf eine Vorrichtung zur Halterung von Führungsschienen für Personen- und Lastenaufzüge, die zur Verbindung der Führungsschiene mit einer gebäudeseitigen Schachtwandung ein beispielsweise zweigeteiltes, an der Führungsschiene festgelegtes Winkelprofil und einem mit diesem und der Schachtwandung verbindbares Gegenprofil aufweist, wobei zwischen dem Winkelprofil und dem Gegenprofil ein Isolator aus einem Elastomer angeordnet ist.

Vorrichtungen zur Halterung von Führungsschienen für Personen- und Lastenaufzüge dienen insbesondere dazu, die Führungsschiene sicher zu halten. Diese haben die einschlägigen Normen für Aufzüge zu erfüllen, die auch dazu dienen, die Verformung der Führungsschiene während des Aufzugbetriebes zu begrenzen, damit der Fahrkorb eines Aufzuges oder das Gegengewicht ihre Fahrbahn nicht verlassen können und sicherstellen, dass vorhandene Sicherheitseinrichtungen wie beispielsweise Fangvorrichtungen ihre Funktion erfüllen können. Dokument D1 offenbart eine Vorrichtung zur Halterung von Führungsschienen für Personen- und Lastenaufzuge zeigt, die zur Verbindung der Führungsschiene mit einer gebäudeseitigen Schachtwandung ein beispielsweise zweiteiliges, an der Führungsschiene festlegbares Winkelprofil und ein mit diesem an der Schachtwandung verbindbares Gegenprofil aufweist. Weiter offenbart es auch, das zwischen dem Winkelprofil und dem Gegenprofil ein Isolator aus einem Elastomer angeordnet ist. Bei der Bewegung des Fahrkorbs durch den Aufzugsschacht entstehen an den verschiedensten Stellen Körperschalleinträge, d.h. so genannte Stöße, die in die Schachtwand abgeleitet werden. Ein besonderer Einfluss hat hier die Montagequalität der Schienenstränge und des Schienenstoßes, die über dieses größer oder geringer ausfallen können. Derzeit bekannte Vorrichtungen der eingangs genannten Art sollen der Geräuschentwicklung durch die Zwischenlager eines elastischen Kunststoffes wie z.B. Polyurethan (Elastomer) entgegenwirken. Derzeit sind solche körperschallisolierte Vorrichtungen mit einer zwischen dem Gegenprofil und dem Winkelprofil angeordneten Isolatorschicht versehen. Solche Vorrichtungen geben jedoch einen derartigen Stoß als Beschleunigungsspitze über die Isolatorschicht und das Gegenprofil an die Schachtwandung weiter.

Es ist daher Aufgabe der vorliegenden Erfindung, eine Vorrichtung zur Halterung für Führungsschienen für Personen- und Lastenaufzüge zu schaffen, die derart körperschallisoliert ausgerüstet ist, dass auch beim Überfahren eines Schienenstoßes eine weitere Geräuschreduzierung möglich ist.

Zur Lösung dieser Aufgabe zeichnet sich die Vorrichtung der eingangs genannten Art dadurch aus, dass der Isolator aus zwei mit Abstand zueinander angeordneten Isolatorschichten besteht und zwischen den beiden Isolatorschichten ein metallisches Ausgleichsmasseteil angeordnet ist.

Damit ist eine Vorrichtung zur Halterung von Führungsschienen für Personen- und Lastenaufzüge geschaffen, bei der eine wesentliche Verbesserung der Körperschallisolierung dadurch erreicht wird, dass der Schall zunächst durch eine erste Isolatorschicht auf eine Ausgleichsmasse übertragen wird, wobei das Schallspitzen abgebaut werden. Die Ausgleichsmasse überträgt eine solche bei Überfahren eines Stoßes erzeugte Beschleunigungsspitze des Schalls über eine zweite Isolatorschicht an die Schachtwandung. Spitzengeräusche die bei bewegtem Fahrkorb erzeugt werden, insbesondere wenn der Fahrkorb und /oder ein Gegengewicht z.B. über einen nicht absolut einwandfrei hergestellten Führungsschienenstoß fahren, können daher bei der erfindungsgemäßen Vorrichtung wesentlich besser gedämpft werden, was zu einer wesentlichen Geräuschminderung bei einem Aufzugbetrieb beiträgt.

Bevorzugtermaßen werden Isolatorschichten mit unterschiedlichen Eigenschaften verwendet, insbesondere bezüglich ihrer Steifigkeit im Hinblick auf ihre Elastizität. Durch die Verwendung von zwei unterschiedlichen Isolatorschichten und der Ausgleichsmasse wird ein Teil der Energie des Schallimpulses zunächst in diesem dadurch gebildeten Federmassesystems zwischengespeichert, wodurch die Höhe der zur Verfügung stehenden Energie zur Erzeugung einer Geräuschspitze reduziert wird. Dadurch ist das System insgesamt leiser.

Das Ausgleichsmasseteil kann den zur Verfügung stehenden Platzverhältnissen angepasst werden. Um die Größe der Ausgleichsmasse zu erhöhen, insbesondere dann, wenn der Raum zwischen Isolatorschichten relativ eng sein sollte, kann das Ausgleichsmasseteil derart gestaltet sein, dass es Isolatorschichten unten und/oder oben und/oder seitlich überragt.

Um darüber hinaus noch dem entgegengewirkt zu halten, Sorge dagegen zu tragen, dass sich etwaige Setzerscheinungen oder Alterungsprozesse der Isolatorschichten aus dem Elastomer negativ bemerkbar machen, kann darüber hinaus vorgesehen sein, dass an dem Winkelprofil, dem Gegenprofil und/oder der Schachtwandung Anschläge als Widerlager für die Isolatorschichten zur Begrenzung einer Ausdehnungsbewegung auf die Schachtwandung zu oder von dieser weg vorgesehen sind, wobei zumindest zwischen dem Widerlager und der Isolatorschicht zumindest bei Erstmontage der Isolatorschichten ein Spalt ausgebildet ist. Bei einer derartigen Vorrichtung können Ausdehnungsbewegungen der Isolatorschicht nach Durchlaufen des vorgesehenen Spaltes begrenzt werden. Dadurch sind maximale Verformungen der Führungsschiene zu begrenzen und somit sind nach den einschlägigen Aufzugsnormen vorgeschriebenen Verformungen einzuhalten. Aufgrund des Spaltmaßes ist sicher zu stellen, dass eine Elastomer als Körperschallisolatoren aufgrund ihrer Nachgiebigkeit beim Anziehen von Befestigungsschrauben vorzuspannen sind, um die beschriebenen Geräusche nachhaltig zu verringern. Kommen Alterungs- und Setzvorgänge dazu, greifen die Anschläge als Widerlager ein und begrenzen die Summe von Verformungen von Schienenbefestigung und Schiene.

Die Anschläge können an dem Winkelprofil, aber auch an Schachtwänden so vorgesehen sein, dass sie unter Ausbildung des Spaltmaßes Ausdehnungsbewegungen in horizontalen Ebenen begrenzen. Ebenfalls ist es möglich, sei es alternativ, oder kumulativ, Anschläge als Widerlager an einem Gegenprofil auszubilden. Ebenfalls ist es möglich, z.B. oberhalb oder unterhalb der Isolatorschichten Anschläge vorzusehen, um eine Ausdehnung in vertikaler Richtung zu begrenzen.

Weitere vorteilhafte Ausgestaltungen ergeben sich aus weiteren Unteransprüchen, der nachfolgenden Beschreibung und der Zeichnung: In der Zeichnung zeigen:
- Fig. 1: eine perspektivische Darstellung eines ersten Ausführungsbeispiels der Vorrichtung nach der Erfindung;
- Fig. 2: eine Längsschnittdarstellung durch das Ausführungsbeispiel nach Fig. 1;
- Fig. 3: ebenfalls eine perspektivische Darstellung eines alternativen Ausführungsbeispiels der Vorrichtung nach der Erfindung, und
- Fig. 4: eine Längsschnittdarstellung durch das Ausführungsbeispiel nach Fig. 3.

In der Zeichnung sind grundsätzlich übereinstimmende Teile mit übereinstimmenden Bezugsziffern versehen. Allgemein mit 1 ist die Vorrichtung zur Halterung einer Führungsschiene 2 für Personen- und Lastenaufzüge beziffert. Diese ist an einer gebäudeseitigen Schachtwandung 3 in einer Halterungsschiene 4 über Befestigungsschrauben 5 festzulegen. Die Führungsschiene 2 ihrerseits ist über Klammerhalter 6 an der Vorrichtung befestigt.

Die Vorrichtung 1 hat ein zweiteiliges Winkelprofil 7 und ein Gegenprofil 9. Das Winkelprofil 7 besteht aus zwei metallischen L-förmigen Einzelprofilen 7.1 und 7.2, die über Befestigungsschrauben 8 aneinander festgelegt sind. Um Geräusch- und Geräuschspitzen zu dämmen, sind zwischen dem Winkelprofilteil 7.2 des Winkelprofils 7 und dem Gegenprofil 9 zwei Isolatorschichten 10 vorgesehen, die einen Abstand zueinander aufweisen. Dieser Abstand wird ausgefüllt durch ein metallisches Ausgleichsmassenteil 11. Die Isolatorschichten 10 können hinsichtlich ihrer Steifigkeit in Bezug auf ihre Elastizität unterschiedliche Eigenschaften aufweisen.

Die Befestigungsschraube 5 ist in eine Kunststoffbuchse 12 eingesetzt, die die Isolatorschichten 10, das Ausgleichsmasseteil 11, das Winkelprofilteil 7.2 und des Gegenprofil 9 durchsetzen. Diese Kunststoffbuchse hat einen Kragen 13, in dem ein weiteres ringförmiges metallisches Ausgleichsmassenteil 14 eingesetzt ist.

In dem Ausführungsbeispiel nach Fig. 3 hat das Gegenprofil 9 eine im wesentlichen im Querschnitt U-förmige Gestalt mit abgewinkelten aufeinander zustehenden Endbereichen der Seitenschenkel 9.1. Diese abgewinkelten Enden umgreifen das ebenfalls bereichsweise U-förmig ausgebildete Winkelprofilteil 7.2, das seinerseits die beiden Isolatoren 10 und das Ausgleichsmassenteil 11 seitlich umgrenzt.

Zwischen dem abgewinkelten Ende des Seitenschenkels 9.1 des Gegenprofils 9 und der Vorderwandung des Winkelprofilteils 7.2 ist ein Spalt 15 vorgesehen, der eine Ausdehnung der Isolatorschichten um ein gewisses Maß erlaubt, jedoch nach Ausfüllung des Spaltes 15 ein weiteres Ausdehnen von der Schalungswandung 3 weg in Richtung der Führungsschiene 2 begrenzt. Dadurch ist es möglich, die Schrauben 4 ohne das Erfordernis einer späteren Wartung bei der Montage auf ein bestimmtes Maß anzuziehen, ohne dass die Gefahr besteht, dieses später überprüfen zu müssen. Des weiteren ist dadurch sicher gestellt, dass das Dämmverhalten der Isolatoren 10 nicht durch Setz- und Alterungserscheinungen aufgrund eines unkontrollierten Ausdehnungsverhaltens verändert wird.

## Patentansprüche

1. Vorrichtung (1) zur Halterung von Führungsschienen (2) für Personen- und Lastenaufzüge, die zur Verbindung der Führungsschiene (2) mit einer gebäudeseitigen Schachtwandung (3) ein beispielsweise zweiteiliges, an der Führungsschiene (2) festlegbares Winkelprofil (7) und ein mit diesem und der Schachtwandung (3) verbindbares Gegenprofil (9) aufweist, wobei zwischen dem Winkelprofil (7) und dem Gegenprofil (9) ein Isolator (10) aus einem Elastomer angeordnet ist, **dadurch gekennzeichnet, dass** der Isolator (10) zwei mit Abstand zueinander angeordnete Isolatorschichten (10) aufweist, zwischen den beiden Isolatorschichten (10) ein metallisches Ausgleichsmasseteil (11) angeordnet ist.

2. Vorrichtung nach Anspruch 1, **dadurch gekennzeichnet, dass** die beiden Isolatorschichten (10) eine unterschiedliche Steifigkeit hinsichtlich ihrer Elastizität aufweisen.

3. Vorrichtung nach Anspruch 1 oder 2, **dadurch gekennzeichnet, dass** das Ausgleichsmassenteil (11) eine Längs- und/oder Quererstreckung hat, die die Isolatorschichten (10) überragt.

4. Vorrichtung nach einem der Ansprüche 1 bis 3, **dadurch gekennzeichnet, dass** das Winkelprofil (7) über einen Befestiger (5) mit der gebäudeseitigen Schachtwandung (3) verbunden ist, die in eine das Winkelprofil (7) und das Gegenprofil (9), die Isolatorschichten (10) und das Ausgleichsmassenteil (11) durchsetzende Buchse (12) aus einem Kunststoffmaterial einsetzbar ist, wobei die Buchse (12) einen an dem Winkelprofil (7) aufliegenden Buchsenkragen (13) hat, der seinerseits ein Ausgleichsmassenteil (14) aus Metall aufweist.

5. Vorrichtung nach Anspruch 4, **dadurch gekennzeichnet, dass** das buchsenseitige Ausgleichsmassenteil (14) ringförmig gestaltet ist und ober- und unterseitig von einem Randbereich des Buchsenkragens unter- und übergriffen ist.

6. Vorrichtung nach einem der Ansprüche 1 bis 5, **dadurch gekennzeichnet, dass** an dem Winkelprofil (7), dem Gegenprofil (9) und/oder der Schachtwandung (3) Anschläge (9.1) als Widerlager für die Isolatorschichten (10) zur Begrenzung einer Ausdehnungsbewegung auf die Schachtwandung (3) zu und von dieser weg vorgesehen sind, wobei zwischen Widerlager und einer Isolatorschicht (10) zumindest bei Erstmontage der Isolatorschichten ein Spalt (15) ausgebildet ist.

7. Vorrichtung nach Anspruch 6, **dadurch gekennzeichnet, dass** eine Isolatorschicht (10) zumindest bereichsweise vorderseitig und seitlich von dem Winkelprofil (7) begrenzt wird.

8. Vorrichtung nach Anspruch 7, **dadurch gekennzeichnet, dass** das Winkelprofil (7) zumindest im Bereich seiner Anlage an der Isolatorschicht (10) im Querschnitt im wesentlichen U-förmig ausgebildet ist.

9. Vorrichtung nach einem der Ansprüche 7 bis 8, **dadurch gekennzeichnet, dass** das Gegenprofil (9) die Isolatorschicht und bereichsweise das Winkelprofil (7) unter Ausbildung des Spaltes (15) umgrenzt.

10. Vorrichtung nach einem der Ansprüche 7 bis 9, **dadurch gekennzeichnet, dass** das Gegenprofil(9) im Querschnitt U-förmig mit abgewinkelten Seitenschenkeln ausgebildet ist.

11. Vorrichtung nach einem der Ansprüche 1 bis 10, **dadurch gekennzeichnet, dass** sich oberhalb und unterhalb der Isolatorschichten (10) Anschläge für eine Begrenzung der Ausdehnung in vertikaler Richtung befinden.

## Claims

1. Device (1) for holding guide rails (2) for passenger and goods lifts, which device comprises a for example two-part angle profile (7), which can be fixed to the guide rail (2), and a counter profile (9), which can be connected to said angle profile and to the shaft wall (3), in order to connect the guide rail (2) to a shaft wall (3) on the building side, an insulator (10) made of an elastomer being arranged between the angle profile (7) and the counter profile (9), **characterised in that** the insulator (10) comprises two mutually spaced insulator layers (10), and a metal balancing part (11) is arranged between the two insulator layers (10).

2. Device according to claim 1, **characterised in that** the two insulator layers (10) each have a different rigidity in terms of the resilience thereof.

3. Device according to either claim 1 or claim 2, **characterised in that** the balancing part (11) has a longitudinal and/or transverse extension that projects beyond the insulator layers (10).

4. Device according to any of claims 1 to 3, **characterised in that** the angle profile (7) is connected to the shaft wall (3) on the building side by a fastener (5) which can be inserted into a bush (12) that is made of plastics material and penetrates the angle profile (7), the counter profile (9), the insulator layers (10) and the balancing part (11), the bush (12) having a bush collar (13) that rests on the angle profile (7) and in turn comprises a balancing part (14) made of metal.

5. Device according to claim 4, **characterised in that** the balancing part (14) on the bush side is annular and the upper and lower sides thereof are overlapped by an edge region of the bush collar.

6. Device according to any of claims 1 to 5, **characterised in that** stops (9.1) are provided on the angle profile (7), the counter profile (9) and/or the shaft wall (3) as abutments for the insulator layers (10) in order to limit an expansion movement towards the shaft wall (3) and away therefrom, a gap (15) being formed between the abutments and an insulator layer (10) at least when the insulator layers are assembled for the first time.

7. Device according to claim 6, **characterised in that** an insulator layer (10) is delimited by the angle profile (7) at the front and at the sides at least in regions.

8. Device according to claim 7, **characterised in that** the angle profile (7) is substantially U-shaped in cross section, at least in the region in which said profile is in contact with the insulator layer (10).

9. Device according to either claim 7 or claim 8, **characterised in that** the counter profile (9) surrounds the insulator layer and, in regions, the angle profile (7), while forming the gap (15).

10. Device according to any of claims 7 to 9, **characterised in that** the counter profile (9) is U-shaped in cross section, having angular side limbs.

11. Device according to any of claims 1 to 10, **characterised in that** stops for limiting the expansion in the vertical direction are located above and below the insulator layers (10).

## Revendications

1. Dispositif (1) de support de rails de guidage (2), destiné à des ascenseurs et des monte-charges, qui comporte, en vue de raccorder le rail de guidage (2) à une paroi de cage (3) située du côté du bâtiment, un profilé d'angle (7) par exemple en deux parties qui peut être fixé au rail de guidage (2) et un profilé homologue (9) qui peut être relié au profilé d'angle et à la paroi de cage (3), un isolant (10) en élastomère étant disposé entre le profilé d'angle (7) et le profilé homologue (9), **caractérisé en ce que** l'isolant (10) comporte deux couches isolantes (10) espacées l'une de l'autre et **en ce qu'**un élément métallique formant masse de compensation (11) est disposée entre les deux couches isolantes (10).

2. Dispositif selon la revendication 1, **caractérisé en ce que** les deux couches isolantes (10) présentent une rigidité différente en ce qui concerne leur élasticité.

3. Dispositif selon la revendication 1 ou 2, **caractérisé en ce que** l'élément formant masse de compensation (11) présente une extension longitudinale et/ou transversale qui fait saillie des couches isolantes (10).

4. Dispositif selon l'une des revendications 1 à 3, **caractérisé en ce que** le profilé d'angle (7) est relié par un élément de fixation (5) à la paroi de cage (3), située du côté du bâtiment, dans laquelle peut être insérée une douille (12) en matière synthétique passant à travers le profilé d'angle (7) et le profilé homologue (9), les couches isolantes (10) et l'élément formant masse de compensation (11), la douille (12) comportant une collerette (13) qui vient en appui sur le profilé d'angle (7) et qui comporte de son côté un élément métallique formant masse de compensation (14).

5. Dispositif selon la revendication 4, **caractérisé en ce que** l'élément formant masse de compensation (14) situé du côté de la douille est conçu de manière annulaire et s'engage au-dessus et au-dessous d'une zone de bord de la collerette.

6. Dispositif selon l'une des revendications 1 à 5, **caractérisé en ce qu'**il est prévu au niveau du profilé d'angle (7), du profilé homologue (9) et/ou de la paroi de cage (3) des moyens de blocage (9.1) servant de butées pour les couches isolantes (10) afin de limiter un mouvement de dilatation vers et depuis la paroi de cage (3), un espace (15) étant formé entre la butée et une couche isolante (10) au moins lors de la première mise en place des couches isolantes.

7. Dispositif selon la revendication 6, **caractérisé en ce qu'**une couche isolante (10) est limitée par le profilé d'angle (7) au moins par endroits du côté avant et latéralement.

8. Dispositif selon la revendication 7, **caractérisé en ce que** le profilé d'angle (7) a sensiblement une forme de U en coupe transversale au moins au niveau de son appui sur la couche isolante (10).

9. Dispositif selon l'une des revendications 7 à 8, **caractérisé en ce que** le profilé homologue (9) délimite la couche isolante et par endroits le profilé d'angle (7) en formant l'espace (15).

10. Dispositif selon l'une des revendications 7 à 9, **caractérisé en ce que** le profilé homologue (9) a en coupe transversale une forme de U muni de branches latérales coudées.

11. Dispositif selon l'une des revendications 1 à 10, **caractérisé en ce que** des moyens de blocage sont situés au-dessus et au-dessous des couches isolantes (10) pour limiter la dilatation dans la direction verticale.
